# EUROPÄISCHE PATENTSCHRIFT

(11) **EP 2 476 168 B1**
(45) Veröffentlichungstag und Bekanntmachung des Hinweises auf die Patenterteilung: **27.01.2016**
(21) Anmeldenummer: 10752531.3
(22) Anmeldetag: 09.09.2010
(51) Int. Cl.: H01R 13/68

(54) **STECKERBRÜCKE UND VERFAHREN ZUR HERSTELLUNG EINER STECKERBRÜCKE**
PLUG CONNECTOR AND METHOD FOR PRODUCING A PLUG CONNECTOR
PONT DE CONNECTEUR ET PROCÉDÉ DE PRODUCTION D'UN PONT DE CONNECTEUR

(30) Priorität: 09.09.2009 DE 102009040776
(43) Veröffentlichungstag der Anmeldung: 18.07.2012
(73) Patentinhaber: Waible, Thomas, 76337 Waldbronn (DE)
(72) Erfinder: Waible, Thomas, 76337 Waldbronn (DE)
(74) Vertreter: Grünecker Patent- und Rechtsanwälte PartG mbB
(86) Internationale Anmeldenummer: PCT/EP2010/005558
(87) Internationale Veröffentlichungsnummer: WO 2011/029605

(56) Entgegenhaltungen:
- EP-A1- 0 016 269
- GB-A- 1 259 497
- GB-A- 2 065 990
- GB-A- 2 088 654
- GB-A- 2 140 222
- GB-A- 2 152 301
- GB-A- 2 282 713
- US-A- 5 435 755
- US-B1- 6 267 627

## Beschreibung

Die vorliegende Erfindung betrifft eine Steckerbrücke und ein Verfahren zur Herstellung einer Steckerbrücke. Insbesondere betrifft die vorliegende Erfindung eine Steckerbrücke für einen Schutzkontaktstecker nach British Standard BS 1363, sowie ein Verfahren zur Herstellung einer derartigen Steckerbrücke.

Als Bauteil eines Steckers wird eine Steckerbrücke im Übergangsbereich zwischen einem Anschluss- bzw. Netzkabel und einer Steckdose verwendet. Die Steckerbrücke weist an ihrer Vorderseite mehrere Steckerstifte auf, mittels derer die Steckerbrücke in die Steckdose einschiebbar ist, wobei die Steckerstifte den elektrischen Kontakt zu den in der Steckdose befindlichen Kontaktfedern herstellen. Die Steckerstifte sind beispielsweise mit einem Schutzleiter, einem Neutralleiter und einem Außenleiter bzw. mit entsprechenden Adern des Anschluss- bzw. Netzkabels verbunden.

Um die Steckerbrücke nach außen zu isolieren, und um die Handhabung beim Einstecken in und beim Herausziehen aus der Steckdose für den Anwender zu vereinfachen, ist die Steckerbrücke auf ihrer Rückseite üblicherweise mit einem Griffkörper versehen. Dieser Griffkörper kann als separates Bauteil in Form eines abnehmbaren Gehäuses ausgebildet sein oder durch Umspritzen der Steckerbrücke mittels eines elektrisch isolierenden Kunststoffs hergestellt werden.

Das Dokument EP 0 016 269 A1 offenbart eine Steckerbrücke für einen Schutzkontaktstecker mit einem Grundkörper nd einer mit diesem verbindbaren Abdeckung. Der Grundkörper weist eine Sicherungskammer mit einem rechteckigen Loch auf, in das ein Träger mit Sicherungsklemmen und einer durch diese gestützte Sicherung einrastbar ist. Eine auf der Seite der Steckerstifte vorhandene Öffnung der Sicherungskammer ist mittels eines Deckels verschließbar.

Aus dem Dokument GB 2 065 990 A ist eine mit drei Steckerstiften ausgebildete Steckerbrücke bekannt, die einen Hohlraum zur Aufnahme einer Sicherung aufweist. Der Hohlraum ist mittels eines am Grundkörper der Steckerbrücke verschwenkbar angeordneten Deckels verschließbar.

In dem Dokument GB 2 140 222 A ist ein Schutzkontaktstecker offenbart, der eine Steckerbrücke und eine Abdeckung aufweist. Die Steckerbrücke weist Sicherungsklemmen zur Aufnahme einer Sicherung auf. Dieser Schutzkontaktstecker wird in eine Gießform eingesetzt und umspritzt. Ob dabei auch die Sicherung mit eingegossen wird, ist in dem Dokument unserer Auffassung nach nicht eindeutig offenbart

Aus dem Dokument GB 2 088 654 A ist ein Schutzkontaktstecker bekannt, der einen Grundkörper, eine Abdeckung und einen Sicherungshalter mit eingesetzter Sicherung aufweist. Die gesamte Anordnung wird mit einem Kunststoffkörper umspritzt.

Das Dokument US 6 267 627 B1 offenbart einen Schutzkontaktstecker mit einer auswechselbaren Sicherung. Der Schutzkontaktstecker weist ein Gehäuse und einen Deckel auf, wobei das Gehäuse eine in Steckrichtung offene Kammer aufweist. Die Sicherung wird auf einem Deckel durch zwei Rastelemente gehalten, wobei der Deckel die Kammer verschließt.

Aus dem Dokument GB 1 259 497 A ist ein Schutzkontaktstecker bekannt, der ein oberes Gehäuseteil und ein unteres Gehäuseteil umfaßt. Das untere Gehäuseteil weist eine Ausnehmung auf, in die eine Abdeckplatte mit daran montierter Sicherung einsetzbar ist.

Das dem Oberbegriff des Patentanspruchs 1 entsprechende Dokument GB 2 282 713 A offenbart eine Steckerbrücke für einen Schutzkontaktstecker mit einer Grundplatte , die eine integral ausgebildete Sicherungskammer umfaßt, und die eine Aussparung aufweist, die mittels eines Deckels , der eine Klemme für eine Sicherung aufweist, verschlossen werden kann. Die Klemme dient zur mechanischen Verbindung der Sicherung mit dem Deckel, währenddessen Sicherungskontaktklemmen zur elektrischen Verbindung mit der Sicherung im Boden der Sicherungskammer befestigt sind.

Aus dem Dokument GB 2 152 301 A ist eine Steckerbrücke bekannt, die eine Aussparung für eine elektrische Sicherung aufweist. In dem Bereich der Aussparung sind Kontaktklemmen zum Kontakt mit der Sicherung vorgesehen. Die Sicherung wird durch einen Träger gehalten, der in die Aussparung eingesetzt wird und diese verschließt.

Bei der automatisierten Fertigung von Steckerbrücken kommen üblicherweise gestanzte Metallbleche als elektrische Leiter zur Kontaktierung der Steckerstifte zum Einsatz. Diese Metallbleche werden üblicherweise umgeformt, wobei einzelne Bereiche der Metallbleche durch entsprechende Aussparungen in einer Grundplatte der Steckerbrücke gesteckt werden. Um die Montierbarkeit zu ermöglichen, ist es erforderlich, dass die Aussparungen in der Grundplatte geringfügig größer sind als die Außenabmessungen der durchzusteckenden Bereiche der Metallbleche. Im montierten Zustand sind daher Spalten zwischen den Rändern der Aussparung und den Metallflächen vorhanden, durch die unter ungünstigen Umständen Feuchtigkeit von außen eindringen kann. Durch die Feuchtigkeit werden innerhalb des Steckers bzw. auf der Steckerbrücke die Kriechstrecken verkürzt, so dass es während des Betriebs zu Kurzschlüssen kommen kann.

Diese Gefahr besteht insbesondere, wenn die Steckerbrücke nicht vollständig mit einem Isolierkörper umspritzt werden kann, beispielsweise weil Teile der Steckerbrücke von außen zugänglich sein müssen. Bei Schutzkontaktsteckern nach BS 1363 ist es beispielsweise erforderlich, dass jeder Stecker mit einer elektrischen Sicherung, üblicherweise einer Feinsicherung, versehen ist, die in einer Sicherungskammer im Stecker angeordnet ist. Um eine zerstörte Sicherung zu ersetzen, muss diese Sicherungskammer auf einfache Art und Weise von außen zugänglich sein, wodurch sich die Gefahr erhöht, dass Feuchtigkeit in den Stecker bzw. die Steckerbrücke eindringt.

Darüber hinaus besteht bei Steckerbrücken generell die Gefahr, dass diese im Betrieb überhitzen, auch wenn die üblichen Betriebsparameter, wie Stromstärke und Spannung eingehalten werden.

Es ist daher Aufgabe der vorliegenden Erfindung, eine Steckerbrücke und ein Verfahren zur Herstellung einer Steckerbrücke anzugeben, durch die die Sicherheit bei nicht optimalen Betriebsbedingungen der Steckerbrücke im Stecker erhöht werden kann.

Erfindungsgemäß gelöst wird diese Aufgabe durch die merkmalen des Anspruchs 1.

Die Grundplatte und der Deckel sind aus elektrisch isolierendem Material hergestellt. Da die elektrische Sicherungseinrichtung zumindest teilweise in den Deckel integriert ist, wird die Wirkung der Isolation verbessert. Dies ist insbesondere für Schutzkontaktstecker nach BS 1363 von Vorteil. Ebenfalls wird die Montierbarkeit der Steckerbrücke verbessert, wenn nicht alle elektrischen Bauelemente auf der Grundplatte selbst zu montieren sind.

Vorzugsweise ragt die elektrische Sicherungseinrichtung vom Deckel ausgehend zumindest teilweise in die Aussparung der Grundplatte hinein. Somit bilden die Aussparung der Grundplatte und der Deckel die Wände und den Boden einer Kammer, in der die elektrische Sicherungseinrichtung vorgesehen ist. Gleichzeitig stellt der Deckel ein konstruktives Tragelement für die elektrische Sicherungseinrichtung dar.

Insbesondere ist es von Vorteil, wenn der Deckel formschlüssig mit zumindest einem Teil der elektrischen Sicherungseinrichtung verbunden ist. Hierdurch kann das Eindringen von Feuchtigkeit wirksam unterbunden werden.

Vorzugsweise ist der Deckel ein Spritzgussbauteil, in das die elektrische Sicherungseinrichtung teilweise eingespritzt ist, und ein freier Bereich der elektrischen Sicherungseinrichtung ragt zumindest teilweise in die Aussparung der Grundplatte hinein.

Weiterhin vorzugsweise weist die elektrische Sicherungseinrichtung zwei einander gegenüberliegende Sicherungshalter zur Aufnahme einer elektrischen Sicherung auf, die teilweise in den Deckel integriert sind. Bei der elektrischen Sicherung handelt es sich vorzugsweise um eine Feinsicherung.

Vorzugsweise sind/ist ein zum Sicherungshalter führender elektrischer Leiter und/oder ein vom Sicherungshalter wegführender elektrischer Leiter zumindest teilweise in den Deckel integriert.

Ebenfalls ist es von Vorteil, wenn ein Erdungsstift an der Grundplatte befestigt ist, und ein zum Erdungsstift führender elektrischer Leiter zumindest teilweise in den Deckel integriert, vorzugsweise formschlüssig integriert, insbesondere vorzugsweise eingespritzt ist.

Vorzugsweise weist der zum Sicherungshalter führende elektrische Leiter an seinem freien Ende eine Aufnahmehülse auf und/oder vorzugsweise weist der zum Erdungssteckerstift führende elektrische Leiter an seinem freien Ende eine Aufnahmehülse auf. Hierdurch wird eine zuverlässige Verbindung zu den entsprechenden Adern des Anschluss- bzw. Netzkabels ermöglicht.

Vorzugsweise ist die Aussparung der Grundplatte von einer überstehenden, vorzugsweise umlaufenden, Wand eingefasst. Durch die überstehende Wand wird der für die elektrische Sicherungseinrichtung zur Verfügung stehende Raum vergrößert, wodurch die elektrische Sicherung einfacher herausgenommen und wieder eingesetzt werden kann.

Weiterhin vorzugsweise ist zwischen der Wand und dem Deckel eine Nut- und Federverbindung vorgesehen, wodurch die Abdichtung zwischen der Wand und dem Deckel verbessert wird.

Insbesondere ist es von Vorteil, wenn die Wand und der Deckel stoffschlüssig miteinander verbunden sind.

Gemäß einem weiteren bevorzugten Ausführungsbeispiel ist auf zumindest einer Seite des Deckels und/oder zumindest einem im Deckel integrierten, elektrischen Leiter und/oder zumindest einem Sicherungshalter eine Kühleinrichtung vorgesehen. Durch die Kühleinrichtung wird während des Betriebs die Ableitung der Wärme, die aufgrund des elektrischen Widerstands in den Leitern entsteht, verbessert.

Die vorgenannte Aufgabe wird ferner erfindungsgemäß gelöst durch eine Steckerbrücke mit einer Grundplatte und zumindest einem elektrischen Leiter zur Kontaktierung von zumindest einem Steckerstift, wobei der elektrische Leiter eine Kühlreinrichtung aufweist.

Durch die Kühleinrichtung wird während des Betriebs die Ableitung von Wärme, die aufgrund des elektrischen Widerstands in den elektrischen Bauelementen entsteht, verbessert, wodurch ein Überhitzen der Steckerbrücke bzw. des Steckers, in dem die Steckerbrücke enthalten ist, auch bei ungünstigen Betriebsbedingungen verhindert wird. Insbesondere ist dies für Steckerbrücken von Schutzkontaktsteckern nach BS 1363 von Vorteil, die eine Sicherungseinrichtung aufweisen.

Vorzugsweise ist die Kühleinrichtung integral mit dem elektrischen Leiter ausgebildet, wodurch die Steckerbrücke kostengünstig herstellbar ist.

Insbesondere ist es von Vorteil, wenn die Kühleinrichtung als oberflächenvergrößerte Struktur, insbesondere oberflächenvergrößernde Oberflächenstruktur ausgebildet ist.

Gemäß einem weiteren bevorzugten Ausführungsbeispiel weist die Kühleinrichtung eine Vielzahl von regelmäßig angeordneten Vorsprüngen auf.

Vorzugsweise sind die Vorsprünge im Wesentlichen pyramidenförmig oder kegelförmig bzw. pyramiden- oder kegelstumpfförmig.

Die vorgenannte Aufgabe wird ferner erfindungsgemäß gelöst durch ein Verfahren zur Herstellung einer Steckerbrücke, wobei eine elektrische Sicherungseinrichtung zumindest teilweise in eine Grundplatte und/oder einen Deckel der Steckerbrücke eingegossen wird.

Da die Grundplatte und/oder der Deckel aus elektrisch isolierendem Material hergestellt werden, wird durch das Eingießen die Wirkung der Isolation verbessert. Insbesondere ist dies bei der Herstellung von Steckerbrücken für Schutzkontaktstecker nach BS 1363 vorteilhaft.

Es ist von Vorteil, wenn die Grundplatte mit einer Aussparung hergestellt wird, die elektrische Sicherungseinrichtung zumindest teilweise in den Deckel eingegossen wird, und der Deckel mit der Grundplatte verbunden wird derart, dass die elektrische Sicherungseinrichtung zumindest teilweise in die Aussparung hineinragt. Hierdurch wird die Montierbarkeit verbessert, da nicht mehr alle elektrischen Bauelemente direkt auf die Grundplatte montiert werden.

Vorzugsweise wird/werden die Grundplatte und/oder der Deckel aus einem elektrisch isolierenden Kunststoff spritzgegossen.

Vorzugsweise werden für die Herstellung der Grundplatte und/oder für die Herstellung des Deckels Sicherungshalter der Sicherungseinrichtung und/oder elektrische Leiter in einer Gussform positioniert und anschließend in Gussmaterial, vorzugsweise in elektrisch isolierenden Kunststoff, eingegossen.

Weiterhin vorzugsweise wird der Deckel mit einer die Aussparung einfassenden Wand stoffschlüssig verbunden, wodurch ein Eindringen von Feuchtigkeit in diesem Bereich verhindert wird.

Ebenfalls ist es von Vorteil, wenn auf zumindest einer Seite der Grundplatte und/oder auf zumindest einer Seite des Deckels und/oder auf zumindest einem im Deckel teilweise einzugießenden, elektrischen Leiter und/oder zumindest einem im Deckel teilweise einzugießenden Sicherungshalter eine Kühleinrichtung ausgebildet wird.

Die vorgenannte Aufgabe wird ferner erfindungsgemäß gelöst durch ein Verfahren zur Herstellung einer Steckerbrücke, wobei zumindest ein elektrischer Leiter zur Kontaktierung von zumindest einem Steckerstift mit einer Kühleinrichtung versehen wird.

Hierdurch wird während des Betriebs der Steckerbrücke bzw. des Steckers, in dem die Steckerbrücke enthalten ist, die Abführung von Wärme, die auf Grund des elektrischen Widerstands in den elektrischen Bauelementen entsteht, verbessert. Insbesondere ist dies bei der Herstellung von Steckerbrücken für Schutzkontaktstecker nach BS 1363 vorteilhaft.

Um die Herstellung zu vereinfachen, ist es von Vorteil, wenn die Kühleinrichtung integral mit dem elektrischen Leiter hergestellt wird.

Vorzugsweise wird der elektrische Leiter aus Metallblech hergestellt.

Insbesondere ist es von Vorteil, wenn der elektrische Leiter umgeformt wird, z.B. aus dem Metallblech ausgestanzt wird und, vorzugsweise zeitgleich, mit der Kühleinrichtung versehen wird. Hierbei kann die Prozesskette zur Herstellung der Steckerbrücke verkürzt werden.

Gemäß einem weiteren bevorzugten Ausführungsbeispiel wird die Kühleinrichtung als oberflächenvergrößernde Oberflächenstruktur, vorzugsweise in einem Stanz- oder Prägeschritt, auf dem elektrischen Leiter erzeugt.

Die vorliegende Erfindung wird nachfolgend anhand von bevorzugten Ausführungsbeispielen in Verbindung mit den zugehörigen Figuren näher erläutert. In diesen zeigen:
- Fig. 1a: eine Draufsicht auf eine Rückseite (griffseitige Seite) eines bevorzugten Ausführungsbeispiels einer Steckerbrücke,
- Fig. 1 b: eine Seitenansicht der Steckerbrücke aus Fig. 1a,
- Fig. 2: eine perspektivische Darstellung einer Grundplatte der Steckerbrücke aus Fig. 1a mit montierten Steckerstiften,
- Fig. 3a: eine perspektivische Darstellung eines Deckels der Steckerbrücke aus Fig. 1 a mit integrierten elektrischen Bauelementen,
- Fig. 3b: eine Draufsicht auf eine Vorderseite (steckdosenseitige Seite) des Deckels aus Fig. 3a mit Sicherungshaltern einer elektrischen Sicherungseinrichtung,
- Fig. 3c: eine Seitenansicht des Deckels aus Fig. 3a, und
- Fig. 4: elektrische Bauelemente, die in den Deckel aus Fig. 3a zumindest teilweise integriert sind, wobei der Deckel zur besseren Darstellung entfernt worden ist.

In den Figuren 1a bis 4 ist ein besonders bevorzugtes Ausführungsbeispiel einer Steckerbrücke 1 dargestellt, nämlich eine Steckerbrücke 1 für einen Schutzkontaktstecker nach dem englischen Standard BS 1363. Die nachfolgende Erfindung ist jedoch nicht auf einen derartigen Stecker begrenzt, sondern allgemein auf Steckerbrücken 1 anwendbar, insbesondere auf solche Steckerbrücken 1, die eine integrierte, elektrische Sicherungseinrichtung 5 aufweisen.

In Figur 2 ist eine Grundplatte 2 der Steckerbrücke 1 in einer perspektivischen Darstellung gezeigt. Die Grundplatte 2 stellt ein tragendes Bauteil der Steckerbrücke 1 dar. Von einer Vorderseite (steckdosenseitige Seite) der Grundplatte 2 erstrecken sich im dargestellten Ausführungsbeispiel drei Steckerstifte 9a, 9b, 9c, die Federkontakte einer Steckdose kontaktieren, wenn die Steckerbrücke 1 bzw. der Stecker, in dem die Steckerbrücke 1 enthalten ist, in die Steckdose eingeschoben ist.

Die Steckerstifte 9a, 9b, 9c sind in den Ecken eines Dreiecks angeordnet und mit der Grundplatte 2 verbunden. Das Bezugszeichen 9a bezeichnet einen Erdungssteckerstift, der im Vergleich zu den beiden anderen Steckerstiften 9b, 9c länger ist und vorauseilend angeordnet ist, so dass der Erdungssteckerstift 9a der erste Steckerstift ist, der beim Einschieben in die Steckdose die Erding herstellt, und der letzte Steckerstift ist, der beim Herausziehen aus der Steckdose die Erdung unterbricht.

Abhängig von der zugrundeliegenden Steckernorm sind natürlich auch andere Ausgestaltungen der Grundplatte 2 und/oder der Steckerstifte 9a, 9b, 9c möglich. Insbesondere können auch mehr als drei Steckerstifte vorgesehen sein, beispielsweise wenn ein Dreiphasen- oder Mehrphasenstrom zu übertragen ist.

Die Grundplatte 2 besteht vorzugsweise aus einem elektrisch isolierenden Material, das den gestellten Anforderungen entspricht, beispielsweise aus einem Kunststoff wie Polyamid (PA) oder Polybutylenterephthalat (PBTB). Jedoch ist es auch möglich, die Grundplatte 2 aus einem keramischen Material herzustellen.

Zwischen dem Erdungssteckerstift 9a auf der einen Seite und den beiden weiteren Steckerstiften 9b, 9c auf der anderen Seite weist die Grundplatte 2 vorzugsweise eine Aussparung 4 auf. Die Aussparung 4 kann jedoch beispielsweise auch derart angeordnet sein, dass sich eine Längsachse der Aussparung 4 im Wesentlich von nur einem der weiteren Steckerstifte 9b, 9c ausgehend bis neben den Erdungssteckerstift 9a erstreckt.

In dem in Fig. 2 dargestellten Ausführungsbeispiel hat die Aussparung 4 einen im Wesentlichen rechteckigen Querschnitt und ist von einer umlaufenden, überstehenden Wand 11 eingefasst. Vorzugsweise ist die Wand 11 auf der Rückseite (griffseitige Seite) der Grundplatte 2 ausgebildet, d.h. auf der Seite, die von der Steckdose wegzeigt, wenn die Steckerbrücke 1 bzw. der die Steckerbrücke 1 enthaltende Stecker in die Steckdose eingesteckt ist. In Abhängigkeit von der Einteilung des zur Verfügung stehenden Raums ist es jedoch auch möglich, dass die Wand 11 auf der Vorderseite (steckdosenseitige Seite) der Grundplatte 2 übersteht oder auf der Vorderseite und der Rückseite der Grundplatte 2 übersteht.

Am freien Rand der Wand 11 ist vorzugsweise eine Dichtanordnung angeordnet, um den Übergang zu einem Deckel 3 abzudichten, auf den nachfolgend noch eingegangen werden wird. Die Dichteinrichtung kann beispielsweise als Nut oder Feder einer umlaufenden Nut- und Federverbindung 12 ausgeführt sein, kann jedoch auch als separate Dichtlippe auf dem Rand der Wand 11 aufgebracht sein.

In den Figuren 3a bis 3c ist der Deckel 3 der Steckerbrücke 1 in verschiedenen Ansichten gezeigt, während in Fig. 4 im Deckel 3 zumindest teilweise integrierte, elektrische (leitende) Bauelemente ohne den Deckel 3 selbst dargestellt sind.

Im dargestellten Ausführungsbeispiel sind elektrische (leitende) Bauelemente der Steckerbrücke 1 zumindest teilweise in den Deckel 3 integriert. Diese Integration ist insbesondere stoffschlüssig, wobei der Deckel 3 vorzugsweise als Spritzgussbauteil ausgeführt ist, in das die elektrischen Bauelemente zumindest teilweise eingespritzt sind. Neben der Grundplatte 2 stellt somit auch der Deckel 3 ein tragendes Bauteil für elektrische Bauelemente der Steckerbrücke 1 dar.

Diese elektrischen Bauelemente umfassen Teile der elektrischen Sicherungseinrichtung 5 sowie Teile elektrischer Leiter 8a, 8b, 8c.

Die elektrische Sicherungseinrichtung 5 beinhaltet zwei einander gegenüberliegende Sicherungshalter 6, in die eine elektrische Sicherung 7, beispielsweise eine Feinsicherung, einsetzbar ist. Sockelbereiche der Sicherungshalter 6 sind in den Deckel 3 derart integriert, dass die freien Enden des Sicherungshalters 6 auf der Vorderseite (steckdosenseitige Seite) des Deckels 3 aus dem Deckel 3 herausragen (Fig. 3b), um die elektrische Sicherung 7 darin aufzunehmen (Fig. 4) und von außen zugänglich zu machen. Beispielsweise sind die freien Enden der Sicherungshalter 6 als Klemmfedern ausgeführt, um Enden der elektrischen Sicherung 7 zumindest teilweise zu umschließen.

Ferner sind in dem dargestellten Ausführungsbeispiel ein zum Sicherungshalter 6 führender elektrischer Leiter 8a und ein vom Sicherungshalter 6 wegführender elektrischer Halter 8b teilweise in den Deckel 3 integriert. Vorzugsweise sind diese elektrischen Leiter 8a, 8b einteilig mit den jeweiligen Sicherungshaltern ausgebildet und aus Metallblechen, vorzugsweise Messingblechen, hergestellt.

In den Deckel 3 ist ferner ein Teil eines elektrischen Leiters 8c integriert, der den Erdungssteckerstift 9a kontaktiert. Dieser elektrische Leiter 8c verläuft zwischen den beiden Sockelbereichen der einander gegenüberliegenden Sicherungshalter 6 durch den Deckel 3. Jedoch ist es auch möglich, nicht alle der vorgenannten elektrischen Bauelemente in den Deckel 3 zu integrieren. Beispielsweise kann der elektrische Leiter 8c auch direkt auf der Grundplatte 2 befestigt werden oder in diese integriert werden.

Freie Enden des zum Sicherungshalter 6 führenden elektrischen Leiters 8a und des zum Erdungssteckerstift 9a führenden elektrischen Leiters 8c weisen Aufnahmehülsen 10 auf, die vorzugsweise einteilig mit den elektrischen Leitern 8a, 8c ausgebildet sind. Diese Aufnahmehülsen 10 dienen der zuverlässigen Verbindung und elektrischen Kontaktierung der Leiter 8a, 8c mit entsprechenden Adern eines Anschluss- bzw. Netzkabels.

Für die automatisierte Fertigung bietet es sich an, die Aufnahmehülsen 10 als Crimphülsen auszubilden. Für manuell zu montierende Stecker ist es jedoch auch möglich, die Aufnahmehülsen 10 mit Schrauben oder anderen Klemmeinrichtungen zur Verbindung mit den entsprechenden Adern des Anschluss- bzw. Netzkabels zu versehen.

Der Deckel 3 kann aus einem ähnlichen oder dem gleichen Material wie die Grundplatte 2 ausgebildet sein. Insbesondere ist es daher von Vorteil, den Deckel 3 aus einem hinsichtlich Verarbeitbarkeit und Isolationsvermögen und Alterungsbeständigkeit geeigneten Kunststoff, wie z.B. Polyamid (PA) oder Polybutylenterephthalat (PBTB), herzustellen. Jedoch ist es auch möglich, den Deckel 3 aus einem keramischen Material herzustellen.

Die Form des Deckels 3 entspricht weitestgehend der Außenkontur der Aussparung 4, bzw. der Außenkontur der überstehenden Wand 11, die die Aussparung 4 umgibt. Jedoch ist es auch möglich, die Fläche des Deckels 3 etwas größer zu gestalten, insbesondere wenn die im Deckel 3 integrierten, elektrischen Leiter 8a, 8b, 8c von einem direkt auf der Grundplatte 2 montierten, elektrischen Leiter 8d zu beabstanden und zu isolieren sind. Hierfür ist es möglich, eine Außenkante des Deckels 3 bis an die Aufnahmehülsen 10 heranzuführen.

Auf seiner Vorderseite (steckdosenseitige Seite), d.h. der Seite mit der der Deckel 3 auf der überstehenden Wand 11 aufliegt, kann der Deckel 3 ebenfalls mit einer vorzugsweise umlaufenden Dichteinrichtung versehen sein. Beispielsweise kann es sich hierbei um eine Feder oder Nut der Nut- und Federverbindung 12 handeln, die der Nut oder Feder der Wand 11 entspricht. Auch eine separate Dichtlippe ist möglich.

In den Figuren 1 a und 1 b ist der Deckel 3 aus den Figuren 3a bis 3c mit der Grundplatte 2 aus Fig. 2 verbunden. Die umlaufende Feder der überstehenden Wand 11 greift in die umlaufende Nut auf der Vorderseite (steckdosenseitige Seite) des Deckels 3 ein, um eine zuverlässige Verbindung zwischen der Grundplatte 2 und dem Deckel 3 zu erzielen.

Alternativ oder zusätzlich ist es möglich, den Deckel 3 mit der Grundplatte 2 stoffschlüssig zu verbinden. Insbesondere wenn die Grundplatte 2 und der Deckel 3 aus thermoplastischem Kunststoff bestehen, ist es von Vorteil, die Grundplatte 2 und den Deckel 3 mittels Ultraschallschweißen oder anderen Verbindungsarten, (z.B. Reibschweißen oder Kleben) zu verbinden. Dadurch wird sichergestellt, dass in diesem Bereich keine Feuchtigkeit von außen in die Steckerbrücke 1 bzw. den Stecker eindringen kann.

Eine weitere Aufnahmehülse 10 ist zwischen den Aufnahmehülsen 10 des zum Sicherungshalter 6 führenden elektrischen Leiters 8a und des zum Erdungssteckerstift 9a führenden elektrischen Leiters 8c angeordnet. Diese weitere Aufnahmehülse 10 ist mit einem weiteren elektrischen Leiter 8d verbunden, der direkt mit dem in Fig. 1 a dargestellten linken Steckerstift 9b verbunden ist (Neutralleiter). Hierzu ist der weitere elektrische Leiter 8d vorzugsweise nicht in den Deckel 3 integriert, sondern direkt mit der Grundplatte 2 verbunden und kann beispielsweise auch in diese eingegossen sein.

Die in Fig. 1a dargestellte linke Aufnahmehülse 10 ist über den zum Sicherungshalter 6 führenden elektrischen Leiter 8a, die beiden Sicherungshalter 6 und die darin eingesetzte elektrische Sicherung 7, sowie den vom Sicherungshalter 6 wegführenden elektrischen Leiter 8b mit dem rechten Steckerstift 9c verbunden (Außenleiter). Die Verbindung erfolgt somit durch elektrische (leitende) Bauelemente, die im Deckel 3 integriert sind bzw. durch diesen getragen werden.

Die in Fig. 1 a dargestellte rechte Aufnahmehülse 10 ist über den elektrischen Leiter 8c direkt mit dem Erdungssteckerstift 9a verbunden (Schutzleiter), wobei der elektrische Leiter 8c ebenfalls teilweise in den Deckel 3 integriert ist. Jedoch sind auch andere Verbindungsschemata für Schutzleiter, Neutralleiter und Außenleiter möglich.

Wie in Fig. 1b dargestellt, deckt der Deckel 3 die Aussparung 4 derart ab, dass die elektrische Sicherungseinrichtung 5, die zumindest teilweise im Deckel 3 integriert ist, vom Deckel 3 ausgehend in die Aussparung 4 hineinragt. Insbesondere ragen die freien, vorzugsweise federnden Enden des Sicherungshalters 6 in die Aussparung 4 hinein. Somit bilden die Wände 11 und der Deckel 3 die Wände und den Boden einer Sicherungskammer der Steckerbrücke 1 bzw. des Steckers. Eine Abdeckung (ohne Bezugszeichen) deckt auf der Vorderseite zwischen dem Erdungssteckerstift 9a und den weiteren Steckerstiften 9b, 9c die Sicherungskammer nach außen hin ab.

Zur Herstellung der Steckerbrücke 1 ist es von Vorteil, die Grundplatte 2 mit der Aussparung 4 einteilig, beispielsweise in einem Spritzgussprozess aus elektrisch isolierendem, den gestellten Anforderungen hinsichtlich Verarbeitbarkeit und Wirtschaftlichkeit, Isolationsvermögen und Alterungsbeständigkeit entsprechenden Kunststoff, wie z.B. Polyamid (PA) oder Polybutylenterephthalat (PBTB), herzustellen.

Auch der Deckel 3 wird einteilig, vorzugsweise in einem Spritzgussprozess, hergestellt. Hierbei werden die Sicherungshalter 6 und/oder der zum Sicherungshalter 6 führende elektrische Leiter 8a und/oder der vom Sicherungshalter 6 wegführende elektrische Leiter 8b und/oder der zum Erdungssteckerstift 9a führende elektrische Leiter 8c in einer Gussform positioniert und anschließend in Gießmaterial, vorzugsweise in geeigneten elektrisch isolierenden Kunststoff, wie z.B. Polyamid (PA) oder Polybutylenterephthalat (PBTB), eingegossen.

Nach der Herstellung des Deckels 3 wird der Deckel 3 auf die Grundplatte 2 derart aufgesetzt, dass die elektrische Sicherungseinrichtung 5 zumindest teilweise in die Aussparung 4 hineinragt. Vorzugsweise erfolgt eine stoffschlüssige Verbindung zwischen dem Deckel 3 und der Grundplatte 2, insbesondere durch Ultraschallschweißen oder andere Verfahren (z.B. Reibschweißen oder Kleben).

Die freien Enden des vom Sicherungshalter 6 wegführenden elektrischen Leiters 8b und des zum Erdungssteckerstift 9a führenden elektrischen Leiters 8c werden mit den entsprechenden Steckerstiften 9b, 9a verbunden. Beispielsweise kann diese Verbindung mittels einer Taumelnietung und/oder mittels Aussparungen und Vorsprüngen in den freien Enden der elektrischen Leiter 8b, 8c bzw. den jeweiligen Steckerstiften 9b, 9a erfolgen. Diese Verbindung kann vor oder nach der stoffschlüssigen Verbindung des Deckels 3 mit der Grundplatte 2 erfolgen oder auch zeitgleich dazu.

Obwohl dies in den dargestellten Ausführungsbeispielen nicht gezeigt ist, ist es auch möglich, die elektrische Sicherungseinrichtung 5 zumindest teilweise in die Grundplatte 2 einzugießen. Ebenfalls ist es möglich, sämtliche, zuvor genannte elektrischen Bauelemente in einer Gussform relativ zueinander zu positionieren und in einem einzigen Gussschritt einzugießen.

Um im Betrieb eine thermische Überlastung der Steckerbrücke 1 zu verhindern und die durch den elektrischen Widerstand der elektrischen Bauelemente, insbesondere den elektrischen Widerstand der elektrischen Sicherung 7, entstehenden Wärme besser abzuführen, ist es von Vorteil, die Steckerbrücke 1 mit zumindest einer Kühleinrichtung 13 zu versehen. Unter Bezugnahme auf die vorangegangenen Ausführungsbeispiele ist es möglich, die Kühleinrichtung 13 auf zumindest einer Seite des Deckels 3 vorzusehen. Vorzugsweise handelt es sich dabei um die griffseitige Seite des Deckels 3, d.h. die Seite, die der Sicherungskammer abgewandt ist.

Ebenfalls ist es von Vorteil, zumindest einen im Deckel 3 integrierten, elektrischen Leiter 8a, 8b, 8c, d.h. den zum Sicherungshalter 6 führenden elektrischen Leiter 8a und/oder den vom Sicherungshalter 6 wegführenden elektrischen Leiter 8b und/oder den zum Erdungsstift 9a führenden elektrischen Leiter 8c, vorzugsweise innerhalb des Deckels 3, mit einer Kühleinrichtung 13 zu versehen.

Ebenfalls ist es von Vorteil, auf zumindest einem Sicherungshalter 6, beispielsweise auf den im Deckel 3 integrierten Sockelbereich des Sicherungshalters 6, eine Kühleinrichtung 13 vorzusehen.

Alternativ oder zusätzlich ist es auch möglich, dass der direkt auf der Grundplatte 2 befestigte, elektrische Leiter 8d eine Kühleinrichtung 13 aufweist.

Insbesondere ist es von Vorteil, wenn die Kühleinrichtung/-en 13 integral mit dem elektrischen Leiter 8a, 8b, 8c, 8d und/oder dem Deckel 3 ausgebildet ist/sind. Um die Wärme effizient abzuführen, ist die Kühleinrichtung 13 vorzugsweise als oberflächenvergrößernde Oberflächenstruktur ausgebildet. Beispielsweise kann die Kühleinrichtung 13 eine Vielzahl von regelmäßig angeordneten Vorsprüngen aufweisen. Diese Vorsprünge können im Wesentlichen pyramidenförmig oder kegelförmig ausgebildet sein, können jedoch auch eine lamellenartige Struktur in Form von Kühlrippen aufweisen.

Bei der Herstellung der Steckerbrücke 1 ist es von Vorteil, wenn die Kühleinrichtung 13 integral mit dem Deckel 3 und/oder mit einem oder mehreren elektrischen Leitern 8a, 8b, 8c, 8d hergestellt wird. Die elektrischen Leiter 8a, 8b, 8c, 8d werden vorzugsweise aus einem Metallblech, beispielsweise einem Messingblech, hergestellt, indem sie aus dem Metallblech ausgestanzt werden.

Wird der elektrische Leiter 8a, 8b, 8c, 8d aus dem Metallblech ausgestanzt, ist es insbesondere vorteilhaft, die Kühleinrichtung 13 zeitgleich mit dem Stanzschritt auf der Oberfläche des Metallblechs auszubilden. Jedoch ist es auch möglich, die Kühleinrichtung 13 bereits vor dem Stanzvorgang beispielsweise durch einen Prägeschritt auf das Metallblech aufzubringen oder den ausgestanzten, elektrischen Leiter 8a, 8b, 8c, 8d im Nachhinein mit der Kühleinrichtung 13 zu versehen. Da die elektrischen Leiter 8a, 8b, 8c, 8d für die Kontaktierung innerhalb der Steckerbrücke 1 vorzugsweise umzubiegen sind, um sie optimal an die räumlichen Gegebenheiten innerhalb der Steckerbrücke 1 anzupassen, kann die Kühleinrichtung 13 zeitgleich mit dem Umformschritt durch einen Prägeschritt ausgebildet werden.

Beim Deckel 3 ist es möglich, die Kühleinrichtung 13 als oberflächenvergrößernde Oberflächenstruktur durch entsprechende Gestaltung der Spritzgussform direkt beim Spritzgießen zu erzeugen.

Obwohl in den Figuren 1a bis 4 die Kühleinrichtung 13 in Kombination mit den im Deckel 3 integrierten, elektrischen Bauelemente dargestellt ist, sind diese beiden Aspekte als unabhängig voneinander zu betrachten. Insbesondere ist es auch möglich, Steckerbrücken 1 mit einer oder mehreren Kühleinrichtungen 13 der vorgenannten Art herzustellen, jedoch ohne dass die elektrischen (leitenden) Bauelemente in die Grundplatte 2 und/oder in den Deckel 3 eingegossen sind.

Die vorangegangenen Ausführungsbeispiele betreffen eine Steckerbrücke 1, insbesondere für einen Schutzkontaktstecker nach BS 1363, mit einer Grundplatte 2, die eine Aussparung 4 für eine elektrische Sicherungseinrichtung 5 aufweist, und einem Deckel 3, der die Aussparung 4 abdeckt und in den die elektrische Sicherungseinrichtung 5 zumindest teilweise integriert ist.

Ferner betreffen die vorangegangenen Ausführungsbeispiele ein Verfahren zur Herstellung einer Steckerbrücke, insbesondere für einen Schutzkontaktstecker nach BS 1363, wobei eine elektrische Sicherungseinrichtung 5 zumindest teilweise in eine Grundplatte 2 und/oder einen Deckel 3 der Steckerbrücke 1 eingegossen wird.

Die vorangegangenen Ausführungsbeispiele betreffen ferner eine Steckerbrücke 1, insbesondere für einen Schutzkontaktstecker nach BS 1363 und insbesondere nach einem der vorangegangenen Ausführungsbeispiele, mit einer Grundplatte 2 und zumindest einem elektrischen Leiter 8a, 8b, 8c, 8d zur Kontaktierung von zumindest einem Steckerstift 9a, 9b, 9c, wobei der elektrischen Leiter 8a, 8b, 8c, 8d eine Kühleinrichtung 13 aufweist.

Ferner betreffen die vorangegangenen Ausführungsbeispiele ein Verfahren zur Herstellung einer Steckerbrücke 1, insbesondre für einen Schutzkontaktstecker nach BS 1363 und insbesondere nach zumindest einem der vorangegangenen Ausführungsbeispiele, wobei zumindest eine elektrischer Leiter 8a, 8b, 8c, 8d zur Kontaktierung von zumindest einem Steckerstift 9a, 9b, 9c mit einer Kühleinrichtung 13 versehen wird.

## Patentansprüche

1. Steckerbrücke, insbesondere für einen Schutzkontaktstecker, mit einer Grundplatte (2), die eine Aussparung (4) für eine elektrische Sicherungseinrichtung (5) aufweist, und einem Deckel (3), der die Aussparung (4) abdeckt, **dadurch gekennzeichnet, dass** der Deckel (3) ein Spritzgussbauteil ist, in das die elektrische Sicherungseinrichtung (5) zumindest teilweise eingespritz ist, wobei die elektrische Sicherungseinrichtung (5) vom Deckel (3) ausgehend zumindest teilweise in die Aussparung (4) der Grundplatte (2) hineinragt und der Deckel (3) formschlüssig mit zumindest einem Teil der elektrischen Sicherungseinrichtung (5) verbunden ist.

2. Steckerbrücke nach Anspruch 1, wobei ein freier Bereich der elektrischen Sicherungseinrichtung (5) zumindest teilweise in die Aussparung (4) der Grundplatte (2) hineinragt.

3. Steckerbrücke nach Anspruch 1 oder 2, wobei die elektrische Sicherungseinrichtung (5) insbesondere zwei einander gegenüberliegende Sicherungshalter (6) zur Aufnahme einer elektrischen Sicherung (7) aufweist, die zumindest teilweise in den Deckel (3) integriert sind, vorzugsweise ein zum Sicherungshalter (6) führender elektrischer Leiter (8a) und/oder ein vom Sicherungshalter (6) wegführender elektrischer Leiter (8b) zumindest teilweise in den Deckel (3) integriert ist.

4. Steckerbrücke nach zumindest einem der Ansprüche 1 bis 3, wobei ein Erdungssteckerstift (9a) an der Grundplatte (2) befestigt ist, und ein zum Erdungssteckerstift (9a) führender elektrischer Leiter (8c) zumindest teilweise in den Deckel (3), vorzugsweise formschlüssig, integriert, insbesondere eingespritzt ist.

5. Steckerbrücke nach Anspruch 3 oder 4, wobei der zum Sicherungshalter (6) führende elektrische Leiter (8a) an seinem freien Ende eine Aufnahmehülse (10) aufweist und/oder der zum Erdungssteckerstift (9a) führende elektrische Leiter (8c) an seinem freien Ende eine Aufnahmehülse (10) aufweist.

6. Steckerbrücke nach zumindest einem der Ansprüche 1 bis 5, wobei die Aussparung (4) der Grundplatte (2) von einer überstehenden, vorzugsweise umlaufenden, Wand (11) umgeben ist, insbesondere zwischen der Wand (11) und dem Deckel (3) eine Nut- und Federverbindung (12) vorgesehen ist oder wobei die Wand (11) und der Deckel (3) stoffschlüssig miteinander verbunden sind, insbesondere auf zumindest einer Seite des Deckels (3) und/oder mit zumindest einem im Deckel (3) integrierten, elektrischen Leiter (8a, 8b, 8c) und/oder mit zumindest einem Sicherungshalter (6) eine Kühleinrichtung (13) vorgesehen ist.

7. Steckerbrücke, insbesondere für einen Schutzkontaktstecker nach zumindest einem der Ansprüche 1 bis 6, mit zumindest einem elektrischen Leiter (8a, 8b, 8c, 8d) zur Kontaktierung von zumindest einem Steckerstift (9a, 9b, 9c), wobei der elektrische Leiter (8a, 8b, 8c, 8d) eine Kühleinrichtung (13) aufweist, wobei vorzugsweise die Kühleinrichtung (13) integral mit dem elektrischen Leiter (8a, 8b, 8c, 8d) ausgebildet ist, wobei insbesondere die Kühleinrichtung (13) als oberflächenvergrößerte Struktur, insbesondere Oberflächenstruktur ausgebildet ist, vorzugsweise eine Vielzahl von regelmäßig angeordneten Vorsprüngen, insbesondere pyramidenförmigen oder kegelförmigen oder pyramidenstumpf- oder kegelstumpfförmigen Vorsprüngen aufweist.

8. Verfahren zu Herstellung einer Steckerbrücke gemäß Anspruch 1, wobei eine elektrische Sicherungseinrichtung (5) zumindest teilweise in eine Grundplatte (2) und/oder einen Deckel (3) der Steckerbrücke (1) eingegossen wird.

9. Verfahren nach Anspruch 8, wobei die Grundplatte (2) mit einer Aussparung (4) hergestellt wird, die elektrische Sicherungseinrichtung (5) zumindest teilweise in den Deckel (3) eingegossen wird, und der Deckel (3) mit der Grundplatte (2) verbunden wird derart, dass die elektrische Sicherungseinrichtung (5) zumindest teilweise in die Aussparung (4) hineinragt.

10. Verfahren nach Anspruch 8 oder 9, wobei die Grundplatte (2) und/oder der Deckel (3) aus einem elektrisch isolierenden Kunststoff spritzgegossen wird, für die Herstellung der Grundplatte (2) und/oder für die Herstellung des Deckels (3) Sicherungshalter (6) der Sicherungseinrichtung (5) und/oder elektrische Leiter (8a, 8b, 8c) in einer Gussform positioniert werden und anschließend in Gussmaterial, vorzugsweise in elektrisch isolierenden Kunststoff, eingegossen werden.

11. Verfahren nach zumindest einem der Ansprüche 8 bis 10, wobei der Deckel (3) mit einer die Aussparung (4) einfassenden Wand (11) stoffschlüssig verbunden wird.

12. Verfahren nach zumindest einem der Ansprüche 8 bis 11, wobei auf zumindest einer Seite der Grundplatte (2) und/oder auf zumindest einer Seite des Deckels (3) und/oder auf zumindest einem im Deckel (3) teilweise einzugießenden, elektrischen Leiter (8a, 8b, 8c) und/oder zumindest einem im Deckel (3) teilweise einzugießenden Sicherungshalter (6) eine Kühleinrichtung (13) ausgebildet wird.

13. Verfahren nach zumindest einem der Ansprüche 8 bis 12, wobei zumindest ein elektrischer Leiter (8a, 8b, 8c, 8d) zur Kontaktierung von zumindest einem Steckerstift (9a, 9b, 9c) mit einer Kühleinrichtung (13) versehen wird.

14. Verfahren nach Anspruch 13, wobei die Kühleinrichtung (13) integral mit dem elektrischen Leiter (8a, 8b, 8c, 8d) hergestellt wird, der elektrische Leiter (8a, 8b, 8c, 8d) aus Metallblech hergestellt wird, und/oder der elektrische Leiter (8a, 8b, 8c, 8d) aus dem Metallblech ausgestanzt wird und, vorzugsweise zeitgleich, mit der Kühleinrichtung (13) versehen wird.

15. Verfahren nach Anspruch 13 oder 14, wobei der elektrische Leiter (8a, 8b, 8c, 8d) umgeformt wird und, vorzugsweise zeitgleich, mit der Kühleinrichtung (13) versehen wird, insbesondere die Kühleinrichtung (13) als oberflächenvergrößerte Struktur, insbesondere Oberflächenstruktur, vorzugsweise in einem Stanz- oder Prägeschritt, auf dem elektrischen Leiter (8a, 8b, 8c, 8d) erzeugt wird.

## Claims

1. Plug connector, particularly for a safety plug, comprising a base plate (2) which has a recess (4) for an electrical fuse device (5), and a cover (3) which covers the recess (4), **characterized in that** the cover (3) is an injection molded part into which the electrical fuse device (5) is injected at least in part, wherein the electrical fuse device (5), starting from the cover (3), projects at least in part into the recess (4) of the base plate (2), and the cover (3) is connected in a form-fit manner to at least a part of the electrical fuse device (5).

2. Plug connector according to claim 1, wherein a free portion of the electrical fuse device (5) projects at least in part into the recess (4) of the base plate (2).

3. Plug connector according to claim 1 or 2, wherein the electrical fuse device (5) comprises particularly two fuse holders (6) disposed opposite to each other for receiving an electrical fuse (7), which are integrated at least in part into the cover (3), preferably an electrical conductor (8a) leading to the fuse holder (6), and/or an electrical conductor (8b) leading away from the fuse holder (6) is integrated at least in part into the cover (3).

4. Plug connector according to at least one of claims 1 to 3, wherein a grounding plug pin (9a) is fastened to the base plate (2), and an electrical conductor (8c) leading to the grounding plug pin (9a) is integrated, particularly injected, at least in part into the cover (3), preferably in a form-fit manner.

5. Plug connector according to claim 3 or 4, wherein the electrical conductor (8a) leading to the fuse holder (6) comprises a receiving sleeve (10) at its free and and/or the electrical conductor (8c) leading to the grounding plug pin (9a) comprises a receiving sleeve (10) at its free end.

6. Plug connector according to at least one of claims 1 to 5, wherein the recess (4) of the base plate (2) is enclosed by a protruding, preferably surrounding, wall (11), a tongue-and-groove connection (12) is provided particularly between the wall (11) and the cover (3), or wherein the wall (11) and the cover (3) are interconnected by material bonding, particularly a cooling device (13) is provided at least at a side of the cover (3) and/or with at least an electrical conductor (8a, 8b, 8c) integrated in the cover (3) and/or with at least a fuse holder (6).

7. Plug connector, particularly for a safety plug according to at least one of claims 1 to 6, comprising at least an electrical conductor (8a, 8b, 8c, 8d) for contacting at least a plug pin (9a, 9b, 9c), wherein the electrical conductor (8a, 8b, 8c, 8d) comprises a cooling device (13), wherein preferably the cooling device (13) is made integral with the electrical conductor (8a, 8b, 8c, 8d), wherein particularly the cooling device (13) is configured as a surface-enlarged structure, particularly surface structure, preferably comprises a plurality of regularly arranged projections, particularly pyramidal or conical projections or projections in the form of a truncated pyramid or truncated cone.

8. Method for producing a plug connector according to claim 1, wherein an electrical fuse device (5) is cast at least in part into a base plate (2) and/or a cover (3) of the plug connector (1).

9. Method according to claim 8, wherein the base plate (2) is produced with a recess (4), the electrical fuse device (5) is cast at least in part into the cover (3), and the cover (3) is connected to the base plate (2) such that the electrical fuse device (5) projects at least in part into the recess (4).

10. Method according to claim 8 or 9, wherein the base plate (2) and/or the cover (3) is injection molded from an electrically insulating plastic, fuse holders (6) of the fuse device (5) and/or electrical conductors (8a, 8b, 8c) are positioned in a mold for producing the base plate (2) and/or for producing the cover (3) and are subsequently cast into casting material, preferably into electrically insulating plastic.

11. Method according to at least one of claims 8 to 10, wherein the cover (3) is connected by material bonding to a wall (11) enclosing the recess (4).

12. Method according to at least one of claims 8 to 11, wherein a cooling device (13) is formed at least at a side of the base plate (2) and/or at least at a side of the cover (3) and/or at least at an electrical conductor (8a, 8b, 8c) to be partly cast in the cover (3) and/or at least a fuse holder (6) to be partly cast in the cover (3).

13. Method according to at least one of claims 8 to 12, wherein at least an electrical conductor (8a, 8b, 8c, 8d) is provided with a cooling device (13) for contacting at least a plug pin (9a, 9b, 9c).

14. Method according to claim 13, wherein the cooling device (13) is integrally produced with the electrical conductor (8a, 8b, 8c, 8d), the electrical conductor (8a, 8b, 8c, 8d) is made from sheet metal, and/or the electrical conductor (8a, 8b, 8c, 8d) is punched out from the sheet metal and provided, preferably simultaneously, with the cooling device (13).

15. Method according to claim 13 or 14, wherein the electrical conductor (8a, 8b, 8c, 8d) is shaped, and provided, preferably simultaneously, with the cooling device (13), particularly the cooling device (13) is produced as a surface-enlarged structure, particularly surface structure, preferably in a punching or embossing step, on the electrical conductor (8a, 8b, 8c, 8d).

## Revendications

1. Pontet de fiche de connexion, notamment pour une fiche de connexion à contact de protection, comprenant une plaque de base (2), qui présente un évidement (4) pour un dispositif de protection électrique (5), et un couvercle (3), qui recouvre l'évidement (4), **caractérisé en ce que** le couvercle (3) est une pièce de moulage par injection dans laquelle est encastré par moulage par injection, au moins partiellement, le dispositif de protection électrique (5), le dispositif de protection électrique (5), issu du couvercle (3), faisant saillie au moins partiellement à l'intérieur de l'évidement (4) de la plaque de base (2), et le couvercle (3) étant lié par complémentarité de formes à au moins une partie du dispositif de protection électrique (5).

2. Pontet de fiche de connexion selon la revendication 1, dans lequel une zone libre du dispositif de protection électrique (5) fait saillie au moins partiellement à l'intérieur de l'évidement (4) de la plaque de base (2).

3. Pontet de fiche de connexion selon la revendication 1 ou la revendication 2, dans lequel le dispositif de protection électrique (5) comprend notamment deux porte-fusible (6) mutuellement opposés destinés à accueillir un fusible électrique (7), qui sont intégrés au moins en partie au couvercle (3), et dans lequel de préférence un conducteur électrique (8a) menant au porte-fusible (6) et/ou un conducteur électrique (8b) partant du porte-fusible (6) est ou sont au moins partiellement intégrés au couvercle (3).

4. Pontet de fiche de connexion selon l'une au moins des revendications 1 à 3, dans lequel une broche de terre (9a) de la fiche de connexion est fixée à la plaque de base (2), et un conducteur électrique (8c) menant à la broche de terre (9a) de la fiche de connexion, est intégré au moins partiellement au couvercle (3), de préférence par complémentarité de formes, notamment en y étant encastré par moulage par injection.

5. Pontet de fiche de connexion selon la revendication 3 ou la revendication 4, dans lequel le conducteur électrique (8a) menant au porte-fusible (6), présente à son extrémité libre, une douille de raccordement (10), et/ou le conducteur électrique (8c) menant à la broche de terre (9a) de la fiche de connexion, présente à son extrémité libre, une douille de raccordement (10).

6. Pontet de fiche de connexion selon l'une au moins des revendications 1 à 5, dans lequel l'évidement (4) de la plaque de base (2) est entouré par une paroi (11), de préférence périphérique, en saillie, et il est prévu notamment entre la paroi (11) et le couvercle (3) une liaison par rainure et languette (12), ou dans lequel la paroi (11) et le couvercle (3) sont reliés mutuellement par continuité de matière, et il est prévu, notamment sur un côté du couvercle (3) et/ou avec au moins un conducteur électrique (8a, 8b, 8c) intégré au couvercle (3) et/ou avec au moins un porte-fusible (6), un dispositif de refroidissement (13).

7. Pontet de fiche de connexion, notamment pour une fiche de connexion à contact de protection, selon l'une au moins des revendications 1 à 6, comprenant au moins un conducteur électrique (8a, 8b, 8c, 8d) pour contacter au moins une broche (9a, 9b, 9c) de fiche de connexion, pontet dans lequel le conducteur électrique (8a, 8b, 8c, 8d) présente un dispositif de refroidissement (13), dans lequel le dispositif de refroidissement (13) est de préférence réalisé d'un seul tenant ou de manière intégrale avec le conducteur électrique (8a, 8b, 8c, 8d), et dans lequel notamment le dispositif de refroidissement (13) est réalisé sous forme de structure augmentant la superficie superficielle, notamment sous forme de structure superficielle, et présente de préférence un grand nombre de protubérances agencées de manière régulière, en particulier des protubérances en forme de pyramides ou de cônes, ou en forme de troncs de pyramide ou de troncs de cône.

8. Procédé de fabrication d'un pontet de fiche de connexion selon la revendication 1, d'après lequel un dispositif de protection électrique (5) est encastré par moulage, au moins partiellement, dans une plaque de base (2) et/ou un couvercle (3) du pontet de fiche de connexion (1).

9. Procédé selon la revendication 8, d'après lequel la plaque de base (2) est fabriquée avec un évidement (4), le dispositif de protection électrique (5) est encastré par moulage, au moins partiellement, dans le couvercle (3), et le couvercle (3) est relié ou assemblé à la plaque de base (2) de façon que le dispositif de protection électrique (5) fasse saillie, au moins en partie, dans l'évidement (4).

10. Procédé selon la revendication 8 ou la revendication 9, d'après lequel la plaque de base (2) et/ou le couvercle (3) est/sont moulés par injection en une matière plastique électriquement isolante, et pour la fabrication de la plaque de base (2) et/ou pour la fabrication du couvercle (3), des porte-fusible (6) du dispositif de protection électrique (5) et/ou des conducteurs électriques (8a, 8b, 8c) sont positionnés dans un moule de moulage et sont ensuite encastrés par moulage dans de la matière à mouler, de préférence une matière plastique électriquement isolante.

11. Procédé selon l'une au moins des revendications 8 à 10, d'après lequel le couvercle (3) est relié ou assemblé par continuité de matière à une paroi (11) entourant l'évidement (4).

12. Procédé selon l'une au moins des revendications 8 à 11, d'après lequel un dispositif de refroidissement (13) est formé sur au moins un côté de la plaque de base (2), et/ou sur au moins un côté du couvercle (3), et/ou sur au moins un conducteur électrique (8a, 8b, 8c) à encastrer partiellement au moulage dans le couvercle (3), et/ou sur au moins un porte-fusible (6) à encastrer partiellement au moulage dans le couvercle (3).

13. Procédé selon l'une au moins des revendications 8 à 12, d'après lequel au moins un conducteur électrique (8a, 8b, 8c, 8d) destiné à contacter au moins une broche (9a, 9b, 9c) de fiche de connexion, est doté d'un dispositif de refroidissement (13).

14. Procédé selon la revendication 13, d'après lequel le dispositif de refroidissement (13) est fabriqué de manière intégrale avec le conducteur électrique (8a, 8b, 8c, 8d), le conducteur électrique (8a, 8b, 8c, 8d) est fabriqué à partir d'une tôle métallique, et/ou le conducteur électrique (8a, 8b, 8c, 8d) est découpé par matriçage de la tôle métallique et est doté, de préférence en même temps, du dispositif de refroidissement (13).

15. Procédé selon la revendication 13 ou la revendication 14, d'après lequel le conducteur électrique (8a, 8b, 8c, 8d) est façonné par formage et est doté, de préférence en même temps, du dispositif de refroidissement (13), le dispositif de refroidissement (13) étant notamment réalisé sous forme de structure augmentant la superficie superficielle, notamment sous forme de structure superficielle, de préférence lors d'une étape de découpage par matriçage ou d'estampage, sur le conducteur électrique (8a, 8b, 8c, 8d).
